# FASCICULE DE BREVET EUROPEEN

(11) **EP 0 213 049 B1**
(45) Date de publication et mention de la délivrance du brevet: **17.08.1988**
(21) Numéro de dépôt: 86420206.4
(22) Date de dépôt: 28.07.1986
(51) Int. Cl.: B22D 11/04

(54) **Procédé et dispositif de coulée en charge de métaux**
Verfahren und Vorrichtung zum Giessen von Metallen
Method and apparatus for casting metals

(30) Priorité: 30.07.1985 FR 8512054; 06.06.1986 FR 8608427
(43) Date de publication de la demande: 04.03.1987
(73) Titulaire: ALUMINIUM PECHINEY, 75008 Paris Cédex 08 (FR)
(72) Inventeur: Apostolou, Georges, Béotie 32003 (GR); Armaos, Sotiris, Béotie 32003 (GR)
(74) Mandataire: Vanlaer, Marcel

(56) Documents cités:
- EP-A- 0 035 958
- DE-C- 3 340 844
- FR-A- 2 550 974
- GB-A- 2 082 950
- GB-A- 2 129 344
- US-A- 4 157 728

## Description

L'invention est relative à un procédé et à un dispositif de coulée en charge de métaux et notamment de billettes en aluminium ou en un de ses alliages.

L'homme de l'art connaît bien le procédé de coulée continue de métaux dans lequel un métal fondu est amené dans une lingotière refroidie extérieurement et munie d'un fond mobile. Lors de son séjour dans la lingotière, le métal se solidifie au contact de sa paroi et peut être tiré vers le bas à l'aide du fond mobile tandis que l'on réapprovisionne la lingotière en métal fondu à sa partie supérieure de manière à maintenir un niveau à peu près constant.

Pour parer à certaines difficultés, cette technique a connu de nombreux perfectionnements tels que ceux qui par exemple sont enseignés dans le brevet français 1364776 et qui conduisent à placer au-dessus de la lingotière une réserve de métal liquide, afin d'éviter que les crasses ou oxydes qui flottent à la surface libre du métal ne soient entraînées dans le produit obtenu où ils créeraient des défauts importants.

Par la suite, cette réserve encore appelée rehausse ou « HOT-TOP suivant la désignation anglo-saxonne a trouvé son intérêt dans la recherche d'un bon état de surface notamment sur des billettes. Par ailleurs, les procédés mettant en oeuvre une rehausse se sont particulièrement développés dans le cas de coulées à écoulements multiples où ils permettent avec un seul réglage de niveau de conduire la coulée dans plusieurs dizaines de lingotières à la fois.

Généralement, cette rehausse est placée en surplomb sur la paroi intérieure de la lingotière et des moyens d'injection de gaz ou de lubrification en continu sont utilisés. Cela ressort de l'enseignement des brevets suivants :
- le brevet américain n° 3 381 741 dans lequel le réservoir d'alimentation et la lingotière sont reliés par l'intermédiaire d'un insert relativement mince et conducteur de la chaleur et où des moyens d'introduction de lubrifiant à l'intérieur de la lingotière sont placés entre l'insert et la lingotière ;
- le brevet américain 4 157 728 dans lequel on introduit un gaz directement en-dessous du surplomb et applique une pression de gaz à la périphérie du métal placé directement en-dessous du surplomb et où on réalise une surface lubrifiante à l'intérieur de la lingotière par introduction d'un lubrifiant juste au-dessous des moyens d'introduction de gaz ;
- le brevet français 2534832 qui consiste à amener un courant de gaz sous pression en un point situé en dehors de la cavité d'un moule, à décharger le gaz dans la cavité en un point situé sur sa périphérie et à interposer des moyens tels qu'une bague graphite entre le point d'amenée et le point de décharge à l'extérieur de la cavité, pour convertir le courant de gaz en un anneau de fluide s'étendant autour de la masse métallique sur la périphérie de la cavité. De plus, de l'huile de lubrification est envoyée dans la poche de coulée, de préférence en passant par la partie en surplomb qui est en haut de la poche.

La demanderesse s'intéressant au problème de coulée des métaux par le procédé HOT TOP et notamment à la coulée de billettes en aluminium ou en alliage d'aluminium a ainsi constaté que, d'une part, la plupart de ces procédés nécessitent une lubrification en continu, d'autre part, les procédés mettant en oeuvre des gaz sous pression injectent toujours ce gaz au niveau de la lingotière et recourent à des systèmes de régulation sophistiqués afin de maintenir une pression qui ne soit pas trop élevée pour ne pas provoquer de mouvement à l'intérieur du métal liquide.

Consciente des contraintes imposées par ces procédés, la demanderesse a eu pour but de mettre au point un procédé plus simple ne nécessitant pas de lubrification, mettant en oeuvre un système d'injection de gaz de réglage plus facile et au moyen duquel on obtient des produits possédant un bon état de surface.

Le procédé selon l'invention consiste donc à couler le métal dans une lingotière à fond mobile, garnie intérieurement d'une bague en graphite, refroidie extérieurement dont on a lubrifié initialement la paroi en contact avec le métal et dans lequel :
- on emmagasine le métal fondu dans une rehausse comportant une partie supérieure et une partie inférieure placée de façon adjacente au-dessus de la lingotière, ladite rehausse étant en surplomb sur la paroi intérieure de la lingotière ;
- on alimente la lingotière en métal fondu à partir de la rehausse ;
- on maintient une masse de métal dans la lingotière de manière à provoquer, par un écoulement de fluide frigoporteur à l'extérieur de la lingotière et sur le métal, une solidification de la masse suffisante pour permettre l'extraction par le fond du métal sous une forme correspondante à celle de la lingotière.

Ce procédé est caractérisé en ce que l'on applique une pression de gaz inerte à la partie inférieure de la périphérie de la rehausse pendant toute la durée de la coulée. Ainsi, à la différence de l'art antérieur, on n'a pas recours à la lubrification en continu et l'injection de gaz ne se fait ni au niveau de la lingotière ni directement à l'intérieur de la lingotière, mais au niveau de la rehausse et à l'extérieur de celle-ci.

De façon surprenante, on a constaté qu'un tel procédé conduisait à des billettes ayant un très bon aspect de surface et qu'il suffisait de supprimer la pression de gaz pour que cet état de surface se dégrade notablement.

On pense que le gaz inerte empêche la pénétration de l'air ambiant au niveau de la partie inférieure de la rehausse.

A l'appui de cette hypothèse, on peut signaler le fait que l'absence de gaz inerte provoque l'apparition de microporosités et de piqûres à la surface du produit coulé, qui semblent dues à une oxydation du métal par l'humidité de l'air, réaction au cours de laquelle se forment au contact du métal des bulles d'hydrogène, source des microporosités et des piqûres.

Cette invention a l'énorme avantage de ne nécessiter que des moyens très simples. En effet, dans le brevet US-4 157 728, on est obligé de maintenir une pression de gaz suffisante pour décoller le métal de la paroi sans pour autant causer de mouvements importants à l'intérieur du métal fondu, ce qui nécessite des dispositifs de réglage de pression relativement sophistiqués, notamment quand il s'agit d'une coulée multiple.

A la différence, dans notre procédé, il suffit d'une pression minimale juste suffisante pour maintenir la surface périphérique de la rehausse à l'abri de l'atmosphère. La pression maximale acceptable est déterminée par la valeur au-delà de laquelle le gaz passerait par les porosités de la rehausse d'une manière tellement importante que les remous à la surface libre du métal conduiraient à des produits défectueux. Grâce à l'écran constitué par la rehausse entre le gaz et le métal, cette pression maximale est relativement élevée. On dispose donc entre la pression minimale et la pression maximale d'une plage de réglage très large et de ce fait le procédé ne nécessite aucun dispositif de régulation compliqué : la pression de gaz inerte est fixée une fois pour toutes par un simple robinet et un manomètre-détendeur en un seul point pour l'ensemble de l'installation et ne demande aucune retouche en cours de coulée ou entre les coulées successives.

Un tel procédé peut être mis en oeuvre dans un dispositif de construction facile tel que par exemple celui qui fait l'objet également de l'invention et qui comprend comme dans l'art antérieur :
- une lingotière à fond mobile équipée à l'extérieur de moyens d'amenée d'un fluide frigoporteur et à l'intérieur d'une bague en graphite,
- une rehausse placée de façon adjacente et en surplomb au-dessus de la lingotière et serrée contre la face supérieure de ladite lingotière. Ce dispositif est caractérisé en ce que :
- la rehausse est composée de deux parties reliées l'une à l'autre par l'intermédiaire d'un joint ;
- la partie inférieure de cette rehausse est entourée sur toute sa périphérie par un anneau qui l'isole de l'atmosphère et dont le diamètre intérieur est supérieur au plus grand diamètre extérieur de ladite partie de manière à former une chambre annulaire autour de ladite partie et sur au moins une fraction de sa hauteur ;
- ladite chambre est en relation avec une source de gaz sous pression par l'intermédiaire d'une conduite d'amenée.

Dans ce dispositif, les éléments sont montés de la manière suivante : la rehausse inférieure repose sur un épaulement dont est munie la partie supérieure de la lingotière.

- sur la surface extérieure de cette rehausse vient reposer une bague de serrage ;
- cet ensemble est appliqué contre une plaque de base et la rehausse supérieure par l'intermédiaire d'un joint et au moyen d'au moins 6 écrous de serrage répartis sur toute la périphérie de la lingotière.

Au cours du serrage, les écrous contribuent également à faire appuyer la bague de serrage contre la rehausse inférieure et à la soumettre ainsi à une contrainte d'autant plus élevée que le taux de serrage des écrous est élevé.

Un tel dispositif présente cependant plusieurs inconvénients :
- lorsqu'on veut démonter la lingotière puis la remonter, notamment pour passer d'une dimension de billettes à une autre, on est obligé d'enlever chacun des écrous, ce qui demande du temps et grève les frais d'entretien ;
- chacun des éléments : lingotière, rehausse inférieure, bague de serrage, se sépare des autres et la rehausse inférieure en réfractaire, qui se trouve ainsi brutalement libérée de toute contrainte, se détériore de sorte qu'il faut pourvoir à son remplacement, ce qui grève également les frais d'entretien.

C'est pourquoi la demanderesse, soucieuse de remédier à ces états de fait à mis au point un dispositif perfectionné caractérisé en ce que la bague de serrage est munie d'un rebord qui est fixé sur un épaulement placé à la partie supérieure de la lingotière au moyen de vis et que ladite lingotière est rendue solidaire de la plaque de base par au moins quatre ressorts diamétralement opposés deux à deux solidaires d'une barre de serrage.

A la différence du dispositif précédent, on forme un ensemble rehausse inférieure-lingotière-bague de serrage que l'on peut séparer en bloc de la plaque de base. Ce montage permet par ailleurs de maintenir constante et indépendante du serrage de fixation de la lingotière sur la plaque de base la contrainte de pression exercée sur la rehausse inférieure.

L'intégration de cet ensemble dans le dispositif se fait simplement : on l'applique contre la plaque de base et la partie supérieure de la rehausse par l'intermédiaire d'un joint et le maintient dans cette position au moyen de lamelles élastiques. On raccourcit ainsi les durées de démontage et de remontage.

L'invention sera mieux comprise à l'aide des figures 1 et 3 qui représentent en coupe suivant un axe vertical une demi-section du dispositif de coulée. On voit sur la figure 1 une rehausse composée d'une partie supérieure (1) reliée à une partie inférieure (2) par l'intermédiaire d'un joint (3). La partie (2) est placée en surplomb (4) par rapport à la bague graphite (5) de la lingotière (6) refroidie extérieurement par le fluide frigoporteur issu de (7a). Cet ensemble est maintenu solidaire par l'intermédiaire d'une bague de serrage (8) et des écrous (9) qui fixent la lingotière sur une plaque de base (10). Le bas de la partie (2) est entouré sur toute sa périphérie par un anneau (13) de façon à former une chambre annulaire (11) qui est alimentée en gaz inerte par l'intermédiaire d'une conduite (12).

La figure 2 se distingue de la figure 1 en ce que la lingotière est refroidie au moyen d'un système (7b) généralement appelé « water jacket •.

On constate ici que l'anneau est constitué par une portion de la lingotière ce qui correspond à une réalisation particulière de l'invention car cet anneau peut être distinct de la lingotière.

La figure 3 est relative au dispositif perfectionné. On y voit :
- une lingotière (6) à fond mobile équipée à l'extérieur de moyens (7a) d'amenée d'un fluide frigoporteur et à l'intérieur d'une bague en graphite (5) ;
- une rehausse placée de façon adjacente et en surplomb (4) au-dessus de la lingotière et serrée contre la face supérieure de ladite lingotière composée de deux parties (1 et 2) reliées l'une à l'autre par l'intermédiaire d'un joint (3) et dont la partie inférieure (2) est entourée sur toute sa périphérie par un anneau (13) qui l'isole de l'atmosphère, dont le diamètre extérieur est supérieur au plus grand diamètre extérieur de ladite partie de manière à former une chambre annulaire (11) autour de cette partie et sur au moins une fraction de sa hauteur, ladite chambre étant en relation avec une source de gaz sous pression par l'intermédiaire d'une conduite d'amenée (12).

La bague de serrage (8a) est munie d'un rebord (14) qui est fixé sur un épaulement (15) placé à la partie supérieure de la lingotière (6) au moyen de vis (16) et ladite lingotière est rendue solidaire de la plaque de base (10) par la pression d'au moins quatre ressorts (17) diamétralement opposés deux à deux et solidaires de la barre de serrage (18).

Le démontage et le remontage d'un tel dispositif demandent près de 15 fois moins de temps que pour un dispositif de l'art antérieur. En outre, le taux de remplacement des rehausses dû au démontage est pratiquement nul.

L'invention peut être illustrée au moyen de l'exemple d'application suivant :
on a coulé deux billettes en alliage d'aluminium du type 6063 suivant les normes de l'Aluminium Association dans une lingotière refroidie extérieurement avec de l'eau, de diamètre 0 20 cm et de hauteur h = 3,6 cm, équipée d'une bague graphite de hauteur h = 2,6 cm, la partie inférieure de la rehausse étant en un matériau formé de silicate de calcium renforcé de fibres désigné dans le commerce sous le nom de monalite et la partie supérieure en un produit à base de silice et de liant hydraulique appelé béton glass-rock.

Dans un premier essai, la conduite d'amenée de gaz était mise à l'air. Dans un deuxième essai, la conduite était reliée à une source d'azote sec de manière à maintenir une pression de 0,024 MPa, tandis que les autres paramètres de coulée étaient maintenus identiques à ceux du premier essai. On a constaté que la billette obtenue au cours du premier essai présentait de nombreuses piqûres à sa surface alors que celle du deuxième essai en était tout à fait exempte.

En raison de leur simplicité, le procédé et le dispositif selon l'invention peuvent être appliqués notamment dans les installations à lingotières multiples de coulée de billettes avec une main d'oeuvre, réduite et sans aucun risque de déréglage.

## Revendications

1. Procédé de coulée continue de métaux dans une lingotière à fond mobile garnie intérieurement d'une bague en graphite que l'on refroidit extérieurement et dont on a lubrifié initialement la paroi en contact avec le métal comprenant les étapes suivantes :
- emmagasiner le métal fondu dans une rehausse comportant une partie supérieure (1) et une partie inférieure (2) placée de façon adjacente au-dessus de la lingotière (6), ladite rehausse présentant un surplomb (4) par rapport à la paroi intérieure de la lingotière,
- alimenter la lingotière en métal fondu à partir de la rehausse,
- maintenir une masse de métal dans la lingotière de manière à provoquer par un écoulement de fluide frigoporteur à l'extérieur de la lingotière et sur le métal une solidification de la masse suffisante pour permettre l'extraction par le fond de métal sous une forme correspondant à celle de la lingotière, caractérisé en ce que l'on applique une pression de gaz inerte à la périphérie de la partie inférieure de la rehausse, pendant toute la durée de la coulée.

2. Procédé selon la revendication 1, caractérisé en ce que la pression est suffisante pour maintenir la périphérie à l'abri de l'atmosphère sans dépasser la valeur au-delà de laquelle le gaz provoquerait à la surface de la masse de métal des remous préjudiciables à l'état de surface.

3. Dispositif de coulée de métal du type comprenant :
- une lingotière (6) à fond mobile équipée à l'extérieur de moyens (7) d'amenée d'un fluide frigoporteur, à l'intérieur d'une bague en graphite
(5), - une rehausse placée de façon adjacente et en surplomb au-dessus de la lingotière et serrée contre la face supérieure de ladite lingotière, caractérisé en ce que :
- la rehausse est composée de deux parties (1 et 2) reliées l'une à l'autre par l'intermédiaire d'un joint,
- la partie inférieure (2) est entourée sur toute sa périphérie par une bague de serrage (8) et par un anneau (13) qui l'isole de l'atmosphère et dont le diamètre est supérieur au plus grand diamètre extérieur de ladite partie, de manière à former une chambre annulaire (11) autour de cette partie et sur au moins une fraction de sa hauteur,
- ladite chambre, est en relation avec une source de gaz sous pression par l'intermédiaire d'une conduite d'amenée (12).

4. Dispositif de coulée de métal selon la revendication 3, caractérisé en ce que dans le but de faciliter le montage et le démontage du dispositif, la bague de serrage (8a) est munie d'un rebord (14) qui est fixé sur un épaulement (15) placé à la partie supérieure de la lingotière (6) au moyen de vis (16) et que ladite lingotière est rendue solidaire de la plaque de base (10) par au moins quatre ressorts (17) diamétralement opposés deux à deux et solidaires de la barre de serrage (18).

## Claims

1. A process for the continuous casting of metals in an ingot mould having a movable bottom, which is internally provided with a graphite ring, which is externally cooled and in which its wall in contact with the cast metal was initially lubricated, comprising the following steps :
- storing the molten metal in a feeder head comprising an upper portion (1) and a lower portion (2) which is disposed in adjacent relationship above the ingot mould (6), said feeder head having an overhang (4) with respect to the inside wall of the ingot mould,
- feeding the ingot mould with molten metal from the feeder head, and
- maintaining a mass of metal in the ingot mould so as to cause, by a flow of cooling fluid on the outside of the ingot mould and on the metal, solidification of the mass which is sufficient to permit metal to be extracted by way of the bottom, in a form corresponding to that of the ingot mould, characterised by applying an inert gas pressure to the periphery of the lower portion of the feeder head throughout the duration of the casting operation.

2. A process according to claim 1 characterised in that the pressure is sufficient to maintain the periphery protected from the atmosphere without exceeding the value above which the gas would give rise to movements at the surface of the mass of metal, which would be prejudicial to the surface condition.

3. Metal casting apparatus of the type comprising :
- an ingot mould (6) having a movable bottom and provided on the outside with means (7) for a feed of a cooling fluid, and on the inside with a graphite ring (5),
- a feeder head disposed in adjacent and overhanging relationship above the ingot mould and clamped against the upper face of said ingot mould, characterised in that :
- the feeder head is composed of a lower and upper portions (1 and 2) which are connected together by way of a seal,
- the lower portion (2) is surrounded over its entire periphery by a clamping ring (8) and by a ring (13) which isolates it from the atmosphere and in respect of which the diameter is greater than the largest outside diameter of said portion, so as to form an annular chamber (11) around said portion and over at least a fraction of the height thereof, and
- said chamber is in relation to a source of gas under pressure by way of a feed conduit (12).

4. A metal casting apparatus according to claim 3 characterised in that, in order to facilitate assembly and dismantling of the apparatus, a clamping ring (8a) is provided with an edge portion (14) which is fixed on a shoulder (15) disposed in the upper portion of the ingot mould (6) by means of screws (16) and that said ingot mould is fixed with respect to a base plate (10) by at least four springs (17) in diametrally opposite relationship in twos and fixed with respect to a clamping bar (18).

## Patentansprüche

1. Verfahren zum Stranggießen von Metallen in eine Kokille mit beweglichem Boden, die innen mit einem Graphitring ausgekleidet ist, die man äußerlich kühlt und deren Wand im Kontakt mit dem Metall man anfänglich geschmiert hat, umfassend die folgenden Schritte :
- Speichern des geschmolzenen Metalls in einem Aufsatz mit einem oberen Teil (1) und einem unteren Teil (2), der angrenzend oberhalb der Kokille (6) angeordnet ist, welcher Aufsatz eine Vorragung (4) gegenüber der inneren Wand der Kokille aufweist,
- Speisen der Kokille mit geschmolzenem Metall aus dem Aufsatz,
- Halten einer Metallmasse in der Kokille derart, daß durch einen Kühlmittelfluidstrom an der Außenseite der Kokille und über dem Metall eine ausreichende Erstarrung der Masse hervorgerufen wird, um durch den Boden die Abführung von Metall in einer der der Kokille entsprechenden Form zu ermöglichen, dadurch gekennzeichnet, daß man einen Inertgasdruck auf den Umfang des unteren Teils des Aufsatzes während der gesamten Dauer des Gießens einwirken läßt.

2. Verfahren nach dem Anspruch 1, dadurch gekennzeichnet, daß der Druck ausreichend ist, um den Umfang unter Abschluß von der Atmosphäre zu halten, ohne den Wert zu überschreiten, oberhalb dessen das Gas an der Oberfläche des Metalls für den Oberflächenzustand nachteilige Wirbel hervorrufen würde.

3. Vorrichtung zum Gießen von Metall der Art, die aufweist ;
- eine Kokille (6) mit beweglichem Boden, die außen mit Mitteln (7) zum Zuführen eines Kühlmittelfluids und innen mit einem Graphitring (5) ausgerüstet ist, und
- einem Aufsatz, der angrenzend oberhalb der Kokille und gegenüber dieser vorragend angeordnet und an die obere Fläche dieser Kokille angepreßt ist, dadurch gekennzeichnet,
- daß der Aufsatz aus zwei Teilen (1 und 2) zusammengesetzt ist, die untereinander mittels einer Dichtung verbunden sind,
- der untere Teil (2) über seinem ganzen Umfang von einem Klemmring (8) und von einem Ring (13) umgeben ist, der ihn von der Atmosphäre isoliert und dessen Durchmesser größer als der größte Außendurchmesser dieses Teils derart ist, daß um diesen Teil und auf wenigstens einen Teil seiner Höhe eine ringförmige Kammer (11) gebildet wird, und
- diese Kammer in Verbindung mit einer Druckgasquelle mittels einer Zuführleitung (12) ist.

4. Vorrichtung zum Gießen von Metall nach dem Anspruch 3, dadurch gekennzeichnet, daß zwecks Erleichterung der Montage und der Demontage der Vorrichtung der Klemmring (8a) mit einem Flansch (14) ausgebildet ist, der an einer im oberen Teil der Kokille (6) angeordneten Schulter (15) mittels Schrauben (16) befestigt ist, und daß die Kokille an der Basisplatte (10) durch wenigstens vier Federn (17) befestigt ist, von denen je zwei diametral gegenüberliegen und an der Klemmstange (18) befestigt sind.
